# EUROPÄISCHE PATENTSCHRIFT

(11) **EP 1 167 621 B1**
(45) Veröffentlichungstag und Bekanntmachung des Hinweises auf die Patenterteilung: **29.06.2005**
(21) Anmeldenummer: 01107322.8
(22) Anmeldetag: 24.03.2001
(51) Int. Cl.: D21D 5/24, B04C 5/28

(54) **Hydrozyklonanlage**
Hydrocyclone system
Système d' hydrocyclones

(30) Priorität: 20.06.2000 DE 20010900 U
(43) Veröffentlichungstag der Anmeldung: 02.01.2002
(73) Patentinhaber: Voith Paper Patent GmbH, 89522 Heidenheim (DE)
(72) Erfinder: Danger, Michael, 88682 Salem (DE); Hartmann, Rolf, 88250 Weingarten (DE); Rippl, Stefan, 88214 Ravensburg (DE); Schweiss, Peter, 89275 Elchingen (DE)

(56) Entgegenhaltungen:
- WO-A-91/16988
- DE-A- 3 150 073
- DE-U- 29 916 596
- US-A- 3 085 382
- US-A- 4 146 469

## Beschreibung

Die Erfindung betrifft eine Hydrozyklonanlage mit mehreren Hydrozyklonen gemäß dem Oberbegriff des Anspruchs 1.

Bekanntlich werden Hydrozyklone verwendet, um Flüssigkeiten, in denen sich Stoffe von unterschiedlichem Sinkverhalten befinden, durch starke Zentrifugalkräfte zu fraktionieren. So ist es z.B. möglich, die in einer Faserstoffsuspension, wie sie zur Erzeugung von Papier verwendet wird, enthaltenen Störstoffe aufzukonzentrieren und durch einen Rejektanschluss aus dem Hydrozyklon abzuleiten. Die von Störstoffen befreite Fraktion, nämlich der Gutstoff, wird durch den Gutstoffanschluss geführt und weiter verwendet. Diese Vorgänge sind an sich bekannt, ebenso die Tatsache, dass ein guter Effekt nur gewährleistet ist, wenn die Hydrozyklone eine bestimmte Größe nicht überschreiten. Bei einer Hydrozyklonanlage, die für größere Durchsatzmengen ausgelegt ist, wird daher eine Mehrzahl - oft sogar eine Vielzahl - von Hydrozyklonen benötigt. Diese werden dann parallel von der zu reinigenden Flüssigkeit durchströmt, was bedeutet, dass der Flüssigkeitsstrom in eine Vielzahl von kleineren Teilströmen aufgeteilt werden muss. Hierzu können z.B. Verteil- und Sammelvorrichtungen, wie sie im folgenden noch beschrieben werden, verwendet werden.

Eine zweckmäßige Verteil- und Sammelvorrichtung ist in der Regel so zu erstellen, dass die Verteilung der Flüssigkeitsströme weitestgehend gleichmäßig ist. Außerdem sollen hydraulische Störungen, Wirbel oder ähnliches vermieden werden. Eine weitere Anforderung an Hydrozyklonanlagen dieser Art ist ihre Einfachheit, um sie kostengünstig herstellen zu können. Auch sollen die Hydrozyklone zu Wartungszwecken leicht zu tauschen sein. Die Erfüllung aller dieser Forderungen ist bei den bisher vorhandenen Anlagen nicht befriedigend gelöst.

Aus der DE-A-299 16 565 kennt man bereits eine Hydrozyklonanlage dieser Art, und es wird nebenbei erwähnt, dass als Alternative zur dort beschriebenen Befestigung mittels elastischer-ringförmiger Dichtelemente auch verschraubte Flansche möglich wären. In einer weiteren Publikation, der US-A-4 146 469, werden Möglichkeiten gezeigt, Hydrozyklone so von unten in die Gutstoffleitungen einzuführen, dass ihre Zulauföffnungen durch eine unterhalb der Gutstoffleitungen angeordnete Zuführleitung versorgt werden können. Die an der Rohrdurchführung benötigte Dichtvorrichtung wird durch Bügel und Schrauben verspannt. Durch die WO-A-91/16988 ist die paarweise Befestigung von Hydrozyklonen mittels leicht lösbarer Klemmvorrichtungen bekannt.

Eine weitere Befestigung solcher Hydrozyklonen mit Flansch und Gegenflansch zeigt die DE-A-3150073.

Der Erfindung liegt daher die Aufgabe zu Grunde, eine Hydrozyklonanlage mit einfachen Mitteln so zu gestalten, dass die Hydrozyklone leicht angebracht und wieder entfernt werden können und ein sicherer Halt auch bei Überdruck gewährleistet ist.

Diese Aufgabe wird durch die im Kennzeichen des Anspruchs 1 genannten Maßnahmen gelöst.

Die erfindungsgemäß gestaltete Verteil- und Sammelvorrichtung enthält für den Zulauf und für den Ablauf z.B. je ein relativ großes zylindrisches Metallrohr oder ein ovales metallisches Strömungsteil. Daran können die erwähnten Gewindebolzen angeschweißt werden. Für die Schraubverbindung werden nur wenige und zudem billige Normteile benötigt. Da die Hydrozyklone in Serien gefertigt sind, z.B. gegossen oder gespritzt werden, lassen sich die Flansche in einem Stück mit den Anschlüssen herstellen.

Die Erfindung und ihre Vorteile werden beschrieben an Hand von Zeichnungen. Dabei zeigt:
- Fig. 1: Teil einer erfindungsgemäßen Hydrozyklonanlage in Seitenansicht;
- Fig. 2: die Hydrozyklonanlage der Figur 1 in einer anderen Seitenansicht;
- Fig. 3: den Anschluss im Detail;
- Fig. 4: die Dichtung im Detail;
- Fig. 5 + 6: je eine Variante des Erfindungsgegenstandes.

Fig. 1 zeigt exemplarisch einen Hydrozyklon 1, der in der erfindungsgemäßen Weise an die Verteil- und Sammelvorrichtung 5 angeschlossen ist und somit einen Teil der Hydrozyklonanlage bildet. Bei Betrieb der Anlage gelangt die zu reinigende Flüssigkeit über ein tiefer liegendes Zulaufrohr 10, an das der Zulaufanschluss 2 angeschlossen ist, in den Hydrozyklon 1. Nach bestimmungsgemäßer Reinigung fließt die Flüssigkeit in den Gutstoffanschluss 3 und anschließend in das Gutstoffrohr 11, welches sich oberhalb des Zulaufrohres 10 befindet. Zulaufanschluss 2 und Gutstoffanschluss 3 sind jeweils mit einem Flansch 6 versehen, der mit Hilfe von Gewindebolzen 9 und Muttern 8 an der zylindrischen Seitenwand 7 der entsprechenden Rohre lösbar befestigt ist. Der Rejektanschluss 4 befindet sich hier wie üblich am unteren Ende des Hydrozyklons 1 und dient der Abführung der im Hydrozyklon gesammelten Schwerteile in ein Rejektsammelrohr 16. Mit Vorteil ist der Anschluss an das Rejektsammelrohr 16 parallel zu den übrigen Anschlüssen. Als Halterung für die Teile der Verteil- und Sammelvorrichtung 5 dient ein nur angedeutetes Befestigungsgerüst 15. Die Hydrozyklone selbst sind bereits durch die beschriebenen Verbindungen ausreichend fest verankert.

Eine andere Seitenansicht der in Fig. 1 gezeigten Hydrozyklonanlage, wiederum nur ausschnittsweise, zeigt die Fig. 2. Dabei sind das Zulaufrohr 10 und das Gutstoffrohr 11 in Seitenansicht erkennbar. Der am oberen Rohr angeschlossene Flansch 6 ist ein Rundflansch, während der entsprechende Flansch 6' am Zulaufrohr 10 als Alternative oval gezeichnet ist. In der Regel sind zwei Gewindebolzen pro Flansch ausreichend. Es kann sinnvoll sein, die Gewindebolzen 9 erst bei Montage der Hydrozyklonanlage auf die zylindrische Seitenwand 7 aufzuschweißen, da dann eventuelle Ungenauigkeiten der Rohrverlegung ausgeglichen werden können. Dabei ist in der Regel kein zusätzlicher Aufwand wie Bohren oder Anbringen von Verstärkungen erforderlich. Der Gewindebolzen kann einfach auf die gewölbte Rohrwandung aufgesetzt und angeschweißt werden.

Zweckmäßigerweise erfolgt der Anschluss an die Verteil- und Sammelvorrichtung 5 gemäß Fig. 3 bzw. Fig. 4 mit einer elastischen Dichtung 14, die durch die Öffnung in der zylindrischen Seitenwand 7 durchgesteckt ist. Gewindebolzen 9 und Muttern 8 sind in Fig. 3 gestrichelt gezeichnet, da sie verdeckt sind. Die Dichtung hat innerhalb und außerhalb des Zulauf- bzw. Ablaufrohres einen größeren Außendurchmesser als ihn die Öffnung in diesem Rohr aufweist. Der Außendurchmesser, den die Dichtung 14 an der Stelle hat, die nach dem Einsetzen in der Öffnung des Zulauf- bzw. Ablaufrohres liegt, ist geringer als der Durchmesser dieser Öffnung. Dadurch bildet sich zunächst, also bevor der Anschluss des Hydrozyklons in seiner Endlage ist, ein Zwischenraum 17 (s. Fig. 4). Die Bohrung der Dichtung ist konisch ausgeführt, und zwar so, dass sie sich von außen nach innen, also in Montagerichtung 18 des Flansches 6 verengt. Dadurch wird beim Einfahren des Anschlussrohres die Dichtung erweitert und legt sich im Innern des Verteilrohres an. Auch so können die nicht ganz auszuschließenden Toleranzen bei der Herstellung der Hydrozyklone bzw. Hydrozyklonanlage ausgeglichen werden. Gewindebolzen 9 und Muttern 8 sind gestrichelt gezeichnet, da sie verdeckt sind.

Bei der in Fig. 5 gezeigten Hydrozyklonanlage sind die Verteil- und Sammelrohre, also das Zulaufrohr 10 und das Gutstoffrohr 11 nicht direkt übereinander angeordnet, sondern so versetzt, dass das Gutstoffrohr 11 mit der Mittelachse des Hydrozyklons 1 fluchtet, dass also das Gutstoffrohr 11 senkrecht über dem Hydrozyklon 1 liegt. Dadurch haben Gutstoffanschluss 3 und Zulaufanschluss 2 rechtwinkelig zueinander liegende Anschlussrichtungen. Diese Anordnung ist in vielen Fällen günstig. Insbesondere was die Kompaktheit der Anlage, die Einfachheit der Anschlüsse und die Sicherheit der Befestigung des Hydrozyklons an der Verteil- und Sammelvorrichtung 5 betrifft.

Die Figur 5 zeigt noch eine weitere Besonderheit, die nicht nur hier, sondern auch bei anderen Ausführungen des Erfindungsgegenstandes möglich ist. Es kann nämlich durch eine - hier nur angedeutete - Verstelleinrichtung 19 der Gutstoffanschluss 3 in axialer Richtung verschoben werden. Dadurch lassen sich auch größere Toleranzen ausgleichen. Diese Einstellmöglichkeit kann aber einen weiteren Vorteil haben, weil die Montage des Hydrozyklons beträchtlich vereinfacht wird. Es wäre dann z.B. zunächst der Zulaufanschluss 2 in das Zulaufrohr 10 einzustecken. Anschließend kann durch Höherstellen des Gutstoffanschlusses 3 auch die Verbindung zum Gutstoffrohr 11 hergestellt werden. Die Verwendung von Dichtungen, wie sie in Fig. 3 und 4 beschrieben sind, ist dabei von Vorteil. Dann werden, wie bereits beschrieben, die Flansche 6 an die Gewindebolzen 9 geschraubt, und auch ohne dass die Hydrozyklone 1 an einer zusätzlichen Halterung befestigt sind, ist ein sicherer Halt gewährleistet.

Die in der Fig. 6 gezeigte Hydrozyklonanlage erhält die zu reinigende Suspension durch eine als stehender Zylinder ausgebildete Verteil- und Sammelvorrichtung 5'. Dieser Zylinder ist im Innern durch eine waagerechte Trennwand 13 (gestrichelt gezeichnet) quer zur Strömungsrichtung geteilt. Stromaufwärts zu dieser Trennwand 13, d.h. also zulaufseitig, befinden sich die Zulaufanschlüsse 2 der seitlich angeordneten Hydrozyklone 1 und stromabwärts der Trennwand 13 die Gutstoffanschlüsse 3. Die Mittelachse der Hydrozyklone ist jeweils parallel zur zylindrischen Seitenwand 7 angeordnet.

Hydrozyklone können auch so eingesetzt werden, dass die Schwerfraktion als Gutstoff und die Leichtfraktion als Rejekt verwendet wird. Mit einer solchen Anwendung werden z.B. spezifisch leichte Störstoffe aus einer Papierfasersuspension abgeschieden. Auch hierzu kann eine erfindungsgemäße Anlage verwendet werden, indem der Gutstoffanschluss 3 der Fig. 1 oder 2 als Rejektanschluss dient. Der Gutstoff fällt dann am Auslass für die Schwerfraktion an. Solche Schaltungen sind an sich bekannt und daher hier nicht speziell dargestellt.

## Patentansprüche

1. Hydrozyklonanlage mit mehreren Hydrozyklonen (1), die je mindestens einen Zulaufanschluss (2), einen Gutstoffanschluss (3) und einen Rejektanschluss (4) aufweisen sowie mit mindestens einer Verteil- und Sammelvorrichtung (5, 5') für die Zu- und Abführung von Flüssigkeiten in die Hydrozyklone (1) bzw. aus den Hydrozyklonen,
wobei mindestens einer der Anschlüsse der Hydrozyklone (1) mit der Verteil- und Sammelvorrichtung (5, 5') verschraubt ist,
**dadurch gekennzeichnet,**
**dass** mindestens einer der Anschlüsse der Hydrozyklone (1) mit einem Flansch (6, 6') versehen ist, der an die Verteil- und Sammelvorrichtung (5, 5') mit Hilfe von Gewindebolzen (9) angeschraubt ist, welche an die Wandung (7) der Verteil- und Sammeleinrichtung (5, 5') angeschweißt sind.

2. Hydrozyklonanlage nach Anspruch 1,
**dadurch gekennzeichnet,**
**dass** die Wandung (7) an den Anschweißstellen keine Verstärkungen oder Bohrungen aufweist.

3. Hydrozyklonanlage nach Anspruch 1 oder 2,
**dadurch gekennzeichnet,**
**dass** je Anschluss zwei Gewindebolzen (9) vorgesehen sind und dass diese an den Stellen der Wandung (7) angebracht sind, an denen der geringste Abstand zum Flansch (6, 6') besteht.

4. Hydrozyklonanlage nach einem der Ansprüche 1 bis 3,
**dadurch gekennzeichnet,**
**dass** sie wenigstens eine Dichtung (14) aufweist, welche den in die Verteil- und Sammeleinrichtung (5, 5') eingesteckten Anschluss ringförmig umschließt, bis in das Innere der Verteil- und Sammeleinrichtung (5, 5') hineinreicht und innerhalb und außerhalb der Verteil- und Sammeleinrichtung (5, 5') jeweils einen größeren Außendurchmesser hat als die Öffnung in der Wandung (7) an dieser Stelle.

5. Hydrozyklonanlage nach Anspruch 4,
**dadurch gekennzeichnet,**
**dass** der Außendurchmesser der Dichtung (14) an der Stelle, die im montierten Zustand in der Öffnung der Wandung (7) liegt, mindestens 2 mm geringer ist als der Durchmesser dieser Öffnung.

6. Hydrozyklonanlage nach Anspruch 4 oder 5,
**dadurch gekennzeichnet,**
**dass** die Bohrung der Dichtung (14) konisch ist, derart dass sie sich in Montagerichtung (18) des Flansches (6, 6') verengt.

7. Hydrozyklonanlage nach Anspruch 4, 5 oder 6,
**dadurch gekennzeichnet,**
**dass** die Scheibenfläche des Flansches (6, 6') die Dichtung (14) nicht berührt.

8. Hydrozyklonanlage nach einem der voranstehenden Ansprüche,
**dadurch gekennzeichnet,**
**dass** mindestens zwei der Anschlüsse der Hydrozyklone (1) in ihrer Lage zueinander einstellbar und dann starr fixierbar sind.

9. Hydrozyklonanlage nach Anspruch 1,
**dadurch gekennzeichnet,**
**dass** die Mittelachsen der Hydrozyklone (1) rechtwinkelig zur Hauptströmungsrichtung in der Verteil- und Sammelvorrichtung (5) liegen.

10. Hydrozyklonanlage nach einem der Ansprüche 1 bis 8,
**dadurch gekennzeichnet,**
- **dass** die Verteil- und Sammelvorrichtung (5') ein Strömungsteil enthält, welches eine in sich geschlossene, vorzugsweise zylindrische Seitenwand (7) hat mit Öffnungen für die Zulaufanschlüsse (2) und Öffnungen für die Gutstoffanschlüsse (3) oder für die Rejektanschlüsse (4) der Hydrozyklone (1),
- **dass** die Verteil- und Sammelvorrichtung (5') eine innenliegende Trennwand (13) aufweist, welche ihren Strömungsquerschnitt verschließt,
- **dass** die Zulaufanschlüsse (2) der Hydrozyklone (1) stromaufwärts und die Gutstoffanschlüsse (3) oder die Rejektanschlüsse (4) stromabwärts der Trennwand (13) in die Verteil- und Sammelvorrichtung (5') münden.

11. Hydrozyklonanlage nach Anspruch 10,
**dadurch gekennzeichnet,**
**dass** die Öffnungen für die Gutstoffanschlüsse (3) oder die Rejektanschlüsse (4) gleichmäßig über den Umfang der Verteil- und Sammelvorrichtung (5') verteilt sind.

12. Hydrozyklonanlage nach Anspruch 10 oder 11,
**dadurch gekennzeichnet,**
**dass** die Mittelachsen der Hydrozyklone (1) parallel zur Hauptströmungsrichtung in der Verteil- und Sammelvorrichtung (5') liegen.

13. Hydrozyklonanlage nach Anspruch 10, 11 oder 12,
**dadurch gekennzeichnet,**
**dass** die Seitenwand (7) einen Grundriss hat, der einem gleichmäßigen Polygon entspricht.

## Claims

1. A hydrocyclone unit comprising a plurality of hydrocyclones (1) each of which has at least one feed connector (2), one accepted-stock connector (3) and a rejected-stock connector (4) and also comprising at least one distribution and collecting device (5, 5') for feeding liquids into the hydrocyclones (1) and removing them from the hydrocyclones, respectively,
at least one of the connectors of the hydrocyclones (1) being screw-connected to the distribution and collecting device (5, 5'),
**characterised in that**
at least one of the connectors of the hydrocyclones (1) is provided with a flange (6, 6'), which is screwed to the distribution and collecting device (5, 5') using threaded bolts (9) welded to the wall (7) of the distribution and collecting means (5, 5').

2. A hydrocyclone unit according to Claim 1,
**characterised in that**
the wall (7) does not have any reinforcements or bores at the weld attachment points.

3. A hydrocyclone unit according to Claim 1 or 2,
**characterised in that**
two threaded bolts (9) are provided per connector and that these are attached at those points on the wall (7) which are at the shortest distance from the flange (6, 6').

4. A hydrocyclone unit according to one of Claims 1 to 3,
**characterised in that**
it comprises at least one seal (14) which surrounds the connector inserted into the distribution and collecting means (5, 5') in a ring shape, extends into the interior of the distribution and collecting means (5, 5') and inside and outside the distribution and collecting means (5, 5') in each case has a larger external diameter than the opening in the wall (7) at this point.

5. A hydrocyclone unit according to Claim 4,
**characterised in that**
the external diameter of the seal (14) at the point which in the mounted state lies in the opening of the wall (7) is at least 2 mm less than the diameter of this opening.

6. A hydrocyclone unit according to Claim 4 or 5,
**characterised in that**
the bore of the seal (14) is conical, such that it tapers in the direction of mounting (18) of the flange (6, 6').

7. A hydrocyclone unit according to Claim 4, 5 or 6,
**characterised in that**
the disc surface of the flange (6, 6') does not contact the seal (14).

8. A hydrocyclone unit according to one of the preceding claims,
**characterised in that**
at least two of the connectors of the hydrocyclones (1) are adjustable in their position relative to each other and then can be fixed rigidly.

9. A hydrocyclone unit according to Claim 1,
**characterised in that**
the central axes of the hydrocyclones (1) are at right-angles to the main direction of flow in the distribution and collecting device (5).

10. A hydrocyclone unit according to one of Claims 1 to 8,
**characterised in that**
- the distribution and collecting device (5') contains a flow section which has a closed, preferably cylindrical, side wall (7) with openings for the feed connectors (2) and openings for the accepted-stock connectors (3) or for the rejected-stock connectors (4) of the hydrocyclones (1),
- the distribution and collecting device (5') has an internal partition (13) which closes off its flow cross-section,
- the feed connectors (2) of the hydrocyclones (1) open into the distribution and collecting device (5') upstream, and the accepted-stock connectors (3) or the rejected-stock connectors (4) downstream, of the partition (13).

11. A hydrocyclone unit according to Claim 10,
**characterised in that**
the openings for the accepted-stock connectors (3) or the rejected-stock connectors (4) are distributed uniformly over the periphery of the distribution and collecting device (5').

12. A hydrocyclone unit according to Claim 10 or 11,
**characterised in that**
the central axes of the hydrocyclones (1) are parallel to the main direction of flow in the distribution and collecting device (5').

13. A hydrocyclone unit according to Claim 10, 11 or 12,
**characterised in that**
the side wall (7) has an outline corresponding to a regular polygon.

## Revendications

1. Installation d'hydrocyclones constituée de plusieurs hydrocyclones (1), présentant chacun au moins un raccordement d'admission (2), un raccordement (3) de pâte à papier acceptée et un raccordement de rejet (4), ainsi que d'au moins un dispositif de répartition et de collecte (5, 5') pour l'amenée de liquides aux hydrocyclones (1) ou leur évacuation des hydrocyclones,
l'un au moins des raccordements des hydrocyclones (1) étant vissé au dispositif de répartition et de collecte (5, 5'),
**caractérisée en ce que** l'un au moins des raccordements des hydrocyclones (1) est muni d'une bride (6, 6'), qui est vissée au dispositif de répartition et de collecte (5, 5') à l'aide de boulons filetés (9) qui sont soudés sur la paroi (7) du dispositif de répartition et de collecte (5, 5').

2. Installation d'hydrocyclones selon la revendication 1,
**caractérisée en ce que** la paroi (7) ne présente pas de renforts ou d'alésages aux emplacements des soudures.

3. Installation d'hydrocyclones selon la revendication 1 ou 2,
**caractérisée en ce que** deux boulons filetés (9) sont prévus par raccordement et **en ce que** ceux-ci sont fixés aux emplacements de la paroi (7) auxquels la distance par rapport à la bride (6, 6') est la plus faible.

4. Installation d'hydrocyclones selon l'une des revendications 1 à 3,
**caractérisée en ce qu'**elle présente au moins un joint (14), qui entoure de façon annulaire le raccordement inséré dans le dispositif de répartition et de collecte (5, 5'), qui s'étend jusqu'à l'intérieur du dispositif de répartition et de collecte (5, 5'), et dont le diamètre extérieur à l'intérieur et à l'extérieur du dispositif de répartition et de collecte (5, 5') est supérieur à celui de l'orifice pratiqué à cet emplacement dans la paroi (7).

5. Installation d'hydrocyclones selon la revendication 4,
**caractérisée en ce que,** à l'emplacement qui est situé à l'état monté dans l'orifice de la paroi (7), le diamètre extérieur du joint (14) est d'au moins 2 mm inférieur au diamètre de cet orifice.

6. Installation d'hydrocyclones selon la revendication 4 ou 5,
**caractérisée en ce que** l'alésage du joint (14) est conique de telle sorte qu'il se rétrécisse dans le sens du montage (18) de la bride (6, 6').

7. Installation d'hydrocyclones selon la revendication 4, 5 ou 6,
**caractérisée en ce que** la surface de flanc de la bride (6, 6') n'est pas en contact avec le joint (14).

8. Installation d'hydrocyclones selon l'une des revendications précédentes,
**caractérisée en ce qu'**au moins deux des raccordements des hydrocyclones (1) sont réglables dans leur position l'un par rapport à l'autre et peuvent ensuite être fixés de façon rigide.

9. Installation d'hydrocyclones selon la revendication 1,
**caractérisée en ce que,** dans le dispositif de répartition et de collecte (5), les axes médians des hydrocyclones (1) sont situés à angle droit du sens d'écoulement principal.

10. Installation d'hydrocyclones selon l'une des revendications 1 à 8,
**caractérisée en ce que**
- le dispositif de répartition et de collecte (5') contient un élément d'écoulement, qui comporte une paroi latérale de préférence cylindrique (7) en soi fermée avec des orifices pour les raccordements d'admission (2) et des orifices pour les raccordements (3) de pâte à papier acceptée ou pour les raccordements de rejet (4) des hydrocyclones (1),
- le dispositif de répartition et de collecte (5') présente une cloison de séparation intérieure (13), qui obture sa section transversale d'écoulement,
- les raccordements d'admission (2) des hydrocyclones (1) débouchent dans le dispositif de répartition et de collecte (5') en amont de la cloison de séparation (13), et les raccordements (3) de pâte à papier acceptée ou les raccordements de rejet (4) en aval de celle-ci.

11. Installation d'hydrocyclones selon la revendication 10,
**caractérisée en ce que** les orifices pour les raccordements (3) de pâte à papier acceptée ou les raccordements de rejet (4) sont répartis de façon régulière sur la périphérie du dispositif de répartition et de collecte (5').

12. Installation d'hydrocyclones selon la revendication 10 ou 11,
**caractérisée en ce que** dans le dispositif de répartition et de collecte (5'), les axes médians des hydrocyclones (1) sont situés parallèlement au sens d'écoulement principal.

13. Installation d'hydrocyclones selon la revendication 10, 11 ou 12,
**caractérisée en ce que** la projection horizontale de la paroi latérale (7) correspond à un polygone régulier.
